# EUROPÄISCHE PATENTSCHRIFT

(11) **EP 2 450 106 B1**
(45) Veröffentlichungstag und Bekanntmachung des Hinweises auf die Patenterteilung: **01.06.2016**
(21) Anmeldenummer: 10189809.6
(22) Anmeldetag: 03.11.2010
(51) Int. Cl.: B03D 1/20, B03D 1/24, B03D 1/14, B03D 1/02, B03D 1/22

(54) **Flotationsapparat und Flotationsverfahren**
Flotation device and method
Appareil de flottation et procédé de flottation

(43) Veröffentlichungstag der Anmeldung: 09.05.2012
(73) Patentinhaber: Primetals Technologies Germany GmbH, 91052 Erlangen (DE)
(72) Erfinder: Grossmann, Lilla, 91058, Erlangen (DE); Krieglstein, Wolfgang, 90574, Roßtal (DE)
(74) Vertreter: Metals@Linz

(56) Entgegenhaltungen:
- DE-A1- 3 312 070
- US-A- 2 189 779
- US-A- 4 612 113

## Beschreibung

Die Erfindung betrifft einen Flotationsapparat mit einem Rührwerk als Dispergiereinrichtung und ein Flotationsverfahren. Beispielsweise aus DE 1 279 573, US 2,189,779 A, US 4,612,113 A und DE 33 12 070 A1 bekannte Flotationsapparate umfassen eine von einer Seitenwand und einem Boden umgrenzte Flotationskammer, einen Trübezulauf, ein Rührwerk, eine dem Rührwerk zugeordneten Belüftungseinrichtung und eine an einem oberen Bereich der Flotationskammer angeordnete Schaumsammeleinrichtung für ein bei der Flotation gebildetes Schaumprodukt.

Die Flotation ist ein physikalisches Trennverfahren zur Trennung eines Partikelgemenges aufgrund unterschiedlicher Oberflächenbenetzbarkeit der Partikel. Bei einem solchen, beispielsweise zur Trennung von Erzmineralien und Gangart benutzten Verfahren, wird in das in Form einer wässrigen Suspension, der Trübe, vorliegende Partikelgemenge mit Hilfe der Belüftungseinrichtung ein Gas wie Luft oder Stickstoff eingebracht. Der Trübe werden weiterhin Flotationschemikalien zur Hydrophobisierung der Oberfläche der Nutzpartikel, bei einem Roherz also der Erzpartikel, zugesetzt. Die in der Trübe vorhandenen Gasblasen bleiben an den hydrophoben Partikeln haften, wobei Addukte, auch Aeroflocken genannt, entstehen, welche nach oben steigen und sich als Schaumprodukt auf der Trübe ansammeln und von dort ausgetragen werden können.

Damit sich Aeroflocken bilden können, muss die Trübe mit Hilfe einer Mischeinrichtung, dem o.g. Rührwerk in Turbulenzen versetzt werden, damit das Gas in der Trübe dispergiert wird und Kollisionen zwischen Gasblasen und Partikel stattfinden können. Nicht jede Kollision führt aber auch zur Bildung einer Aeroflocke. So erfordert die Bildung eines Addukts aus einer kleinen Gasblase mit einem kleinen Partikel eine mit relativ hoher kinetischer Energie stattfindende Kollision, d.h. das Partikel muss von der Mischeinrichtung auf eine hohe Geschwindigkeit beschleunigt werden. Mit einem Rührwerk wäre dies aber allenfalls unter hohem Energieaufwand und hohem Materialverschleiß zu erreichen, was den Flotationsprozess unwirtschaftlich machen würde. Flotationsapparate mit Rührwerk als Mischeinrichtung werden daher mit geringerem Energieeinsatz so betrieben, dass die sich einstellenden hydrodynamischen Bedingungen die Abtrennung von Partikelfraktionen mit im Mittel größeren Durchmessern begünstigt. Feinere Partikel bilden dabei mangels ausreichender kinetischer Energie Addukte allenfalls in einem geringen Ausmaß und bleiben in der Resttrübe zurück. Um den Feinanteil der Partikel zu gewinnen, wird die Resttrübe üblicherweise in weiteren nachgeschalteten Flotationsapparaten weiterbehandelt, was mit entsprechendem verfahrenstechnischen und apparativen Aufwand verbunden ist.

Davon ausgehend ist es die Aufgabe der Erfindung eine Flotationsapparatur mit Rührwerk und ein Flotationsverfahren vorzuschlagen, welche eine Flotation mit verbesserter Ausbeute ermöglichen.

Diese Aufgabe wird durch eine Flotationsapparatur nach Anspruch 1 und ein Flotationsverfahren nach Anspruch 14 gelöst. Eine erfindungsgemäße Flotationsapparatur umfasst eine eine Seitenwand und einen Boden aufweisende, zur Aufnahme einer Trübe dienenden Flotationskammer, eine an einem oberen Bereich der Flotationskammer angeordnete Schaumsammeleinrichtung (5, 5a) für ein bei der Flotation gebildetes Schaumprodukt, und eine Beschickungsleitung (6) zur kontinuierlichen Beschickung der Flotationskammer mit Trübe. Die Beschickungsleitung mündet an einer oberhalb des Rührwerks liegenden Stelle in die Flotationskammer. Zur Dispersion eines Gases in der Trübe ist in der Beschickungsleitung eine erste Mischeinrichtung (M1) und innerhalb der Flotationskammer (2) eine ein Rührwerk (3) und eine dem Rührwerk (3) zugeordnete Begasungseinrichtung (4) umfassende zweite Mischeinrichtung (M2) vorhanden.

Bei einem erfindungsgemäßen Verfahren wird die Flotation innerhalb einer eine Trübe enthaltenden Flotationskammer eines Flotationsapparates in zwei Flotationsstufen durchgeführt, wobei die Dispersion eines Gases in der Trübe in der ersten Flotationsstufe mit Hilfe einer innerhalb einer zur Zuführung von Trübe in die Flotationskammer dienenden Beschickungsleitung angeordneten ersten Mischeinrichtung und in der der zweiten Flotationsstufe mit Hilfe einer ein Rührwerk und eine diesem zugeordnete Begasungseinrichtung (4) umfassenden zweiten Mischeinrichtung erfolgt.

Ein Vorteil der Erfindung liegt vor allem darin, dass zwei im Wesentlichen unabhängig voneinander arbeitende Mischeinrichtungen vorhanden sind, mit denen ein Gas in Form von Gasblasen und Partikel mit hoher Turbulenz in der Trübe dispergierbar sind. Die jeweiligen Turbulenzzonen sind dabei derart räumlich voneinander getrennt, dass eine gegenseitige Beeinflussung der sich dort aufgrund der herrschenden hydrodynamischen Bedingungen bildenden Addukte praktisch ausgeschlossen ist. Es ist daher innerhalb ein und derselben Flotationskammer eine zweistufige Flotation möglich, wobei die erste Flotationsstufe eine oder mehrere erste Mischeinrichtungen und die zweite Flotationsstufe das Rührwerk und die ihm zugeordnete Begasungseinrichtung umfasst. In den jeweiligen Turbulenzzonen lassen sich unterschiedliche hydrodynamische Bedingungen erzeugen, wobei sich prinzipiell die Möglichkeit eröffnet, in einem Flotationsapparat bzw. mit einem in einem einzigen Flotationsapparat bzw. in dessen Flotationskammer durchgeführten Flotationsverfahren unterschiedliche Partikelfraktionen gleichzeitig zu gewinnen. Mit der Erfindung sind somit Partikel mit einem breiteren Größenspektrum als bei der bekannten Flotationsapparatur ins Schaumprodukt überführbar, so dass entsprechend höhere Ausbeuten erzielbar sind und nachfolgende Flotationsschritte unnötig oder nur in verringertem Ausmaß erforderlich sind.

Vorzugsweise wird als erste Mischeinrichtung ein Ejektor eingesetzt. Ejektoren sind auf dem Gebiet der Flotation an sich bekannt und beispielsweise in der EP-Patentanmeldung Nr. 09171568.0 beschrieben. Es handelt sich dabei, wie weiter unten noch näher erläutert wird, um eine Vorrichtung zum Dispergieren eines Gases in einer Trübe, umfassend - nacheinander in Strömungsrichtung der Suspension gesehen - eine sich in Strömungsrichtung verjüngende Suspensionsdüse, eine Mischkammer, in welche die Suspensionsdüse mündet, ein sich an die Mischkammer anschließendes und ein sich in Strömungsrichtung verjüngendes Mischrohr. Weiterhin ist eine Gaszuführleitung zum Zuführen eines Gases in die Mischkammer vorhanden. Mit Hilfe eines Ejektors kann eine große Gasmenge in die Trübe eingebracht und in Form sehr vieler überwiegend kleiner Gasblasen verteilt werden. Dadurch erhöht sich die Häufigkeit von Partikel-Blasen-Kollisionen, es bilden sich hauptsächlich Addukte aus kleinen Blasen und Partikeln mit eher kleinerer Größe. Die Addukte steigen in der Flotationskammer nach oben, ohne dass sie in den Turbulenzbereich des Rührwerks gelangen und der Gefahr ausgesetzt sind, durch Kollision mit einem Partikel wieder zu zerfallen. Sie können vielmehr praktisch ohne eine derartige Beeinträchtigung nach oben schwimmen und mit Hilfe einer Schaumsammeleinrichtung, vorzugsweise eines die Flotationskammer mit Radialabstand umgreifenden Schaumsammelbehälters, ausgetragen werden. Schwerere Partikel, die im Ejektor eher ungünstige hydrodynamischen Bedingungen für die Bildung von Aeroflocken vorfinden und daher nach Durchtritt durch den Ejektor oder nach Eintritt der Trübe in den Flotationsbehälter keine Aeroflocken gebildet haben, sinken nach unten und werden vom Turbulenzbereich des Rührwerks erfasst, in dem hydrodynamischen Bedingungen vorliegen, die die Bildung von Partikel-Blasen-Addukten aus größeren Blasen und größeren Partikeln begünstigen.

In den Unteransprüchen sind weitere vorteilhafte Ausgestaltungen angegeben, die im Zuge der folgenden, auf die beigefügten Zeichnungen Bezug nehmenden Erläuterung der Erfindung behandelt werden. Es zeigen jeweils in schematisierter Darstellung:
- FIG 1: einen Querschnitt einer Flotationsapparatur entsprechend Linie I - I in FIG 2,
- FIG 2: einen Längsschnitt durch die Flotationsapparatur entsprechend der Linie II - II in FIG 1,
- FIG 3: in einer FIG 1 entsprechenden Darstellung einen Flotationsapparat, in dessen Flotationskammer eine Innenkammer vorhanden ist,
- FIG 4: den Flotationsapparat von FIG 3 in einer FIG 2 entsprechenden Darstellung,
- FIG 5: in einer FIG 1 entsprechenden Darstellung eine abgewandelte Form des Flotationsapparates von FIG 3,
- FIG 6: in einer FIG 2 entsprechenden Darstellung den Flotationsapparat von FIG 5,
- FIG 7: einen Längsschnitt durch einen Ejektor.

Die in den Abbildungen gem. FIG 1-6 dargestellten Flotationsapparate 1 umfassen eine Flotationskammer 2, eine Schaumsammeleinrichtung 5 und vier mit gegenseitigem Abstand in Umfangsrichtung an der Flotationskammer 2 angeordnete Beschickungsleitungen 6, die jeweils eine erste Mischeinrichtung M1 in Form eines Ejektors 7 umfassen bzw. in die ein solcher Ejektor integriert ist. In der Flotationskammer 2 ist eine zweite, ein Rührwerk 3 und eine dem Rührwerk 3 zugeordnete Begasungseinrichtung 4 umfassende zweite Mischeinrichtung M2 angeordnet. Die Flotationskammer 2 ist von einer Seitenwand 8 mit kreisrunder Querschnittsform und einem Boden 9 umgrenzt. Das beispielsweise als Stator-Rotor-System ausgebildete Rührwerk 3 ist am Boden 9 der Flotationskammer 2 bzw. in deren unteren Bereich angeordnet. Es ist über eine Hohlwelle 10 mit einer Antriebseinheit 13 verbunden, die beispielsweise einen Elektromotor 14 und ein diesen mit der Hohlwelle verbindendes Getriebe 15 umfasst. Die Schaumsammeleinrichtung 5 ist als ein die Seitenwand 8 mit Radialabstand umgreifender Schaumsammelbehälter 16 ausgestaltet, an dem ein Ablaufstutzen 17 zum Austrag eines Schaumproduktes vorhanden ist. Die Ejektoren 7 bilden zusammen eine erste Flotationsstufe und das Rührwerk 3 mit der zugehörigen Begasungseinrichtung 4 eine zweite Flotationsstufe.

Die Beschickungsleitungen 6 sind so an der Seitenwand 8 der Flotationskammer 2 angeordnet, dass ihr mit der Flotationskammer 2 verbundener Endabschnitt 11 bzw. die Strömungsrichtung 18 einer die Endabschnitte 11 durchströmenden Trübe tangential zur Flotationskammer 2 bzw. zu deren zylindrischer Seitenwand 8 verlaufen. Die Beschickungsleitungen 6 münden an einer oberhalb des Rührwerks 3 nahe dem oberen Rand 19 der Seitenwand 8 angeordneten Stelle 19 in die Flotationskammer 2. Zwischen der Mündung der Beschickungsleitungen 6 und dem Rührwerk 3 ist somit ein Vertikalabstand vorhanden.

Ein Ejektor 7 umfasst als wesentlichen Bestandteil Düse, im folgenden als Suspensionsdüse 25 bezeichnet, aus deren Mündungsöffnung die Trübe mit hoher Geschwindigkeit austritt, wobei im Mündungsbereich ein Gas eingebracht bzw. auf Grund eines dort vorhandenen Unterdrucks angesaugt wird. Das Gas gelangt in den die Suspensionsdüse verlassenden Trübestrom und wird darin in Form feiner Gasblasen dispergiert. Der in den FIG 7 schematisch dargestellte Injektor 7 weist ein rohrförmiges Gehäuse 23 auf, welches in Längs- bzw. Axialrichtung von einem Hohlraum 24 durchsetzt ist. Ein eingangsseitiger Abschnitt des Hohlraumes 24 ist als eine sich in Strömungsrichtung einer den Ejektor 7 durchströmenden Trübe verjüngende Suspensionsdüse 25 ausgebildet. An die Suspensionsdüse 25 schließt sich eine Mischkammer 26 an, die beispielsweise nach Art einer zylindrischen Bohrung ausgestaltet ist. Zwischen der Suspensionsdüse 25 und der Mischkammer 26 ist eine Öffnung 27 vorhanden. Durch diese Öffnung 27 kann über eine Gasleitung 28 der Trübe ein Gas, beispielsweise Luft oder Stickstoff, zugeführt werden. Das Gas gelangt in die Mischkammer 26. Durch die Wirkung der Suspensionsdüse bildet sich in der Mischkammer 26 eine Turbulenzzone 31, in der das Gas in Form überwiegend kleiner Gasblasen mit Partikeln der Trübe kollidiert. Eingangs- und ausgangsseitig ist jeweils ein Flansch 29 am Ejektor 7 vorhanden, wobei an einem Flansch 29 ein Rohrabschnitt 30 angesetzt ist, der Teil der Beschickungsleitung 6 ist.

Der oben beschriebene Flotationsapparat 1 arbeitet wie folgt: Die Flotationskammer 2 ist mit einer wässrigen Trübe, beispielsweise einer Roherzaufschlämmung gefüllt. Das rotierende Rührwerk 3 der zweiten Flotationsstufe erzeugt eine durch die Pfeile 33 angedeutete Turbulenzzone 34. Über die Begasungseinrichtung 4, die im Wesentlichen von dem Innenraum 35 der an ihrem unteren Ende geöffneten Hohlwelle 10 gebildet ist, wird ein Gas in die Flotationskammer 2 eingeleitet, wobei durch die Rotationsbewegung des Rührwerks 3 Gasblasen in der Trübe, insbesondere in der Turbulenzzone 34 dispergiert werden. Eine ähnliche Dispergierung, allerdings von im Durchschnitt kleineren Gasblasen findet in den Ejektoren 7 der ersten Flotationsstufe statt. Dort bilden sich Aeroflocken aus diesen Gasblasen und eher kleineren Partikeln. Diese Aeroflocken schwimmen nach oben und sammeln sich als Schaumprodukt im Schaumsammelbehälter 16, von dem aus sie über den Ablaufstutzen 17 ausgetragen werden. Schwerere Partikel, an die sich in den Ejektoren 7 keine Gasblase angeheftet hat, sinken dagegen nach unten - angedeutet durch den Pfeil 36 - und gelangen in die Turbulenzzone 34 des Rührwerks 3. Durch entsprechende Kollisionsereignisse zwischen Partikeln und Glasblasen bilden sich wiederum Aeroflocken, hier jedoch solche aus größeren Partikeln und größeren Gasblasen, die nach oben steigen (angedeutet durch den Pfeil 37) und ebenfalls als Schaumprodukt in den Schaumsammelbehälter 16 gelangen. Da die Turbulenzzone 31 der Ejektoren 7, die im Wesentlichen der Mischkammer 26 eines Ejektors 7 entspricht, außerhalb der Flotationskammer 2 bzw. abgetrennt von dieser angeordnet ist, können vom Bereich des Rührwerks 3 aufsteigende Aeroflocken nicht in diese Zone gelangen, in der sie durch Kollision mit hochenergetischen Partikeln wieder zerstört werden könnten.

Damit die Ejektoren 7 effektiv arbeiten können, müssen sie stets von einem Trübestrom durchsetzt sein, der ausreichend groß ist, um die zur Bildung von Aeroflocken erforderlichen hydrodynamischen Bedingungen zu gewährleisten. In diesem Sinne ist es zweckmäßig, wenn eine Rückführleitung 32 vorgesehen ist, die von einem zum Austrag von Resttrübe aus der Flotationskammer 2 dienenden Auslass 42 abzweigt und in zumindest eine Beschickungsleitung 6 mündet. Über die Rückführleitung kann ein Teil des Resttrübestroms in einen Ejektor 7 geleitet werden, wenn die Zufuhr von Trübe aus Gründen der Verfahrenssteuerung gedrosselt werden muss.

Die Flotationskammer 2 des in FIG 3 und 4 gezeigten Flotationsapparates 1 weist eine Innenkammer 38 auf. Diese ist von einer zylinderförmigen Seitenwand 39 umgrenzt und ist oben und unten offen. Die Innenkammer 38 kann auch von einer anders gestalteten, beispielsweise einer sich nach unten konisch verjüngenden, unten ebenfalls geöffneten Seitenwand 39 umgrenzt sein. Die untere Öffnung ist dabei so bemessen, dass die Hohlwelle 10 berührungsfrei hindurch treten kann. Sie ist zentral und unter Freilassung eines Ringraumes 40 mit Radialabstand zur Seitenwand 8 in der Flotationskammer 2 angeordnet. Die Innenkammer 38 ist mit einer Schaumsammeleinrichtung 5a ausgestattet, die als ein das obere Ende der Seitenwand 39 mit Radialabstand umgreifender Schaumsammelbehälter 43 ausgebildet ist. Zum Zwecke des Austrages eines Schaumproduktes ist der Schaumsammelbehälter 43 mit einem Ablaufstutzen 17' versehen. Die Innenkammer 38 ragt mit einem Überstand 44 aus der Flotationskammer 2 bzw. aus dem diese umgreifenden Schaumsammelbehälter 16 hervor. Die Innenkammer 38 bewirkt, dass zumindest ein Teil der von der Turbulenzzone 34 des Rührwerks 3 aufsteigenden Aeroflocken (siehe Pfeil 41) bis zum Ablaufstutzen 17' kürzere Wege zurücklegen müssen, so dass ihre Verweildauer innerhalb der Flotationskammer 2 bzw. dem Schaumsammelbehälter 43 verkürzt und dadurch die Wahrscheinlichkeit ihres Zerfalls verringert ist. Ohne Innenkammer 38 würden die Aeroflocken von der Zirkularströmung der über die Beschickungsleitungen 6 tangential in die Flotationskammer einströmenden Trübe erfasst, mit der Folge, dass sie wesentlich längere Wege zurücklegen müssten. Die in den Ejektoren 7 gebildeten Aeroflocken werden zwar durch die genannte Zirkularströmung erfasst. Da die Endabschnitte 11 der Beschickungsleitungen 6 jedoch weit oben an den Stellen 19 in die Flotationskammer 2 münden, ist der Weg der Aeroflocken zum Ablaufstutzen 17 von vornherein geringer. Außerdem ist ihr Bewegungsraum auf den zwischen der Innenkammer 38 und der Seitenwand 8 vorhandenen Ringraum 40, in den die Trübe einströmt, begrenzt.

Auch bei der in FIG 5 und 6 gezeigten Variante eines Flotationsapparates 1 ist ebenfalls eine Innenkammer 38 vorhanden. Hier münden aber die Beschickungsleitungen 6 nicht in den Ringraum 40, sondern in die Innenkammer 38, wobei sie den Ringraum 40 durchsetzen. Diese Ausgestaltung zielt in erster Linie darauf ab, die Verweildauer der in den Ejektoren 7 der ersten Flotationsstufe gebildeten Aeroflocken in dem Flotationsapparat 1 zu verringern, beispielsweise auf 1 bis 2 Minuten. Die größeren Partikel der Trübe werden durch die Innenkammer 38 gezielt auf das Rührwerk 3, d.h. zur zweiten Flotationsstufe geleitet (angedeutet durch die Pfeile 45). Die Verweildauer der in der Turbulenzzone 34 bzw. in der zweiten Flotationsstufe gebildeten Aeroflocken liegt im Bereich des 5 bis 10-fachen der Verweildauer der in der ersten Flotationsstufe gebildeten Aeroflocken. Die gezielte Zuführung der gröberen Partikel aus der ersten Flotationsstufe zur zweiten Flotationsstufe kann optional durch eine am unteren Ende der Innenkammer 38 angeordneten Blende 46 mit verstellbarer Blendenöffnung 47 erfolgen. Die Blende ist von einer konischen Wand 48 gebildet, die mit der Seitenwand 39 der Innenkammer 38 einen Winkel 49 von beispielsweise 135° einschließt. Die Verstellbarkeit der Blendenöffnung kann z.B. durch einzelne sich in Umfangsrichtung der Innenkammer 38 überlappende bewegliche Wandelemente bewerkstelligt sein. Durch die variable Blendenöffnung 47 kann der Strom der nach unten sinkenden gröberen Partikel auf einen mehr oder weniger großen Zentralbereich des Rührwerks 3 geleitet werden. Insgesamt lassen sich durch eine mit einer verstellbaren Blende 46 ausgerüsteten Innenkammer 38 der Flotationsprozess optimieren. Diesem Zweck dient auch eine Innenkammer 38, mit oder ohne Blende 46, die höhenverstellbar ist.

Um eine Ablagerung von Partikeln in den von vom unteren Endabschnitt der Seitenwand 8 und dem Boden 9 gebildeten Eckbereichen 50 der Flotationskammer 2 zu verhindern, sind die Eckbereiche von einem Leitblech 51 abgedeckt, welches in Form eines sich nach oben öffnenden, das Rührwerk 3 seitlich umgreifenden Trichters ausgebildet ist. Ein derartiges Leitblech kann bei allen der hier beschriebenen Varianten von Flotationsapparaten 1 vorhanden sein.

## Patentansprüche

1. Flotationsapparat mit einer eine Seitenwand (8) und einen Boden (9) aufweisenden, zur Aufnahme einer Trübe dienenden Flotationskammer (2), einer an einem oberen Bereich der Flotationskammer angeordneten Schaumsammeleinrichtung (5, 5a) für ein bei der Flotation gebildetes Schaumprodukt, und einer Beschickungsleitung (6) zur kontinuierlichen Beschickung der Flotationskammer mit Trübe, **dadurch gekennzeichnet, dass** in der Flotationskammer eine zweistufige Flotation mit Hilfe zweier unabhängig voneinander arbeitenden Mischvorrichtungen, durchführbar ist, indem die erste Flotationsstufe eine erste Mischeinrichtung und die zweite Flotationsstufe eine zweite Mischeinrichtung (M2)umfasst, wobei die erste Mischeinrichtung (M1) zur Dispersion eines Gases in der Trübe in der Beschickungsleitung (6) vorhanden ist, welche an einer oberhalb eines Rührwerks liegenden Stelle (19) in die Flotationskammer mündet und innerhalb der Flotationskammer (2) die das Rührwerk (3) und eine dem Rührwerk (3) zugeordnete Begasungseinrichtung (4) umfassende zweite Mischeinrichtung (M2) vorhanden ist.

2. Flotationsapparat nach Anspruch 1,
bei dem mehrere mit einer ersten Mischeinrichtung (M1) ausgestattete Beschickungsleitungen (6) vorhanden sind, die mit gegenseitigem Abstand in Umfangsrichtung an der Flotationskammer (2) angeordnet sind.

3. Flotationsapparat nach Anspruch 1 oder 2,
bei dem die Seitenwand (8) der Flotationskammer (2) eine kreisrunde Querschnittsform aufweist.

4. Flotationsapparat nach Anspruch 3,
bei der ein mit der Flotationskammer (2) verbundener Endabschnitt der Beschickungsleitung (6) tangential zur Seitenwand (8) ausgerichtet ist.

5. Flotationsapparat nach einem der vorhergehenden Ansprüche,
bei dem zentral in der Flotationskammer eine Innenkammer (38) mit einer zylindrischen Seitenwand (39) angeordnet ist, die oben und unten offen und unter Freilassung eines Ringraums (40) mit Radialabstand zur Seitenwand (39) der Flotationskammer (2) angeordnet ist.

6. Flotationsapparat nach Anspruch 5,
bei dem eine an einem oberen Bereich der Innenkammer (38) angeordnete Schaumsammeleinrichtung (5a) vorhanden ist.

7. Flotationsapparat nach Anspruch 5 oder 6,
bei dem die Beschickungsleitung (6) in den Ringraum (40) mündet.

8. Flotationsapparat nach Anspruch 5 oder 6,
bei dem die Beschickungsleitung (6) in die Innenkammer (38) mündet.

9. Flotationsapparat nach einem der Ansprüche 5 bis 8,
bei dem die Innenkammer (38) höhenverstellbar ist.

10. Flotationsapparat nach einem der Ansprüche 5 bis 9,
bei dem am unteren Ende der Innenkammer (38) eine Blende (46) mit verstellbarer Blendenöffnung (47) vorhanden ist.

11. Flotationsapparat nach einem der vorhergehenden Ansprüche, bei dem das Rührwerk (3) seitlich von einem Leitblech (51) in Form eines sich nach oben öffnenden Trichters umgriffen ist, welches einen von dem unteren Ende der Seitenwand (8) und dem Boden (9) gebildeten Eckbereich (50) der Flotationskammer (38) überdeckt.

12. Flotationsapparat nach einem der vorhergehenden Ansprüche, bei dem die Schaumsammeleinrichtung (5, 5a) ein die Flotationskammer (2) mit Radialabstand umgreifender Sammelbehälter (16, 43) ist.

13. Flotationsapparat nach Anspruch 5 oder einem auf Anspruch 5 rückbezogenen Anspruch, bei dem die Schaumsammeleinrichtung (5, 5a) ein die Innenkammer (38) mit Radialabstand umgreifender Sammelbehälter (16, 43) ist.

14. Flotationsapparat nach einem der vorhergehenden Ansprüche, bei dem die erste Mischeinrichtung (M1) ein Ejektor (7) ist.

15. Flotationsverfahren, bei dem ein Flotationsapparat (1) mit einer Ausgestaltung nach einem der Ansprüche 1 bis 14 verwendet wird, das innerhalb einer eine Trübe enthaltenden Flotationskammer (2) des Flotationsapparates (1) in zwei Flotationsstufen durchgeführt wird, wobei die Dispersion eines Gases in der Trübe in der ersten Flotationsstufe mit Hilfe einer innerhalb einer zur Zuführung von Trübe in die Flotationskammer (2) dienenden Beschickungsleitung (6) angeordneten ersten Mischeinrichtung (M1) und in der der zweiten Flotationsstufe mit Hilfe einer ein Rührwerk (3) und eine diesem zugeordnete Begasungseinrichtung (4) umfassenden zweiten Mischeinrichtung (M2) erfolgt.

## Claims

1. Flotation apparatus comprising a flotation chamber (2) having a sidewall (8) and a base (9) and serving to contain a pulp, a foam-collecting device (5, 5a) arranged in an upper region of the flotation chamber for the purpose of collecting a foam product formed during the flotation process, and a charge line (6) for continuously charging the flotation chamber with pulp, **characterised in that** a two-stage flotation process can be performed in the flotation chamber with the aid of two mixing devices operating essentially independently of each other, in which the first flotation stage comprises a first mixing device and the second flotation stage comprises a second mixing device (M2), wherein for the purpose of dispersing a gas in the pulp the first mixing device (M1) is present in the charge line (6) which leads into the flotation chamber at a point (19) disposed above a stirrer and the second mixing device comprising the stirrer (3) and a sparging device (4) associated with the stirrer (3) is present inside the flotation chamber (2).

2. Flotation apparatus according to claim 1,
wherein a plurality of charge lines (6) equipped with a first mixing device (M1) are present which are arranged on the flotation chamber (2) in a mutually spaced relationship in the circumferential direction.

3. Flotation apparatus according to claim 1 or 2,
wherein the sidewall (8) of the flotation chamber (2) has a circular cross-sectional shape.

4. Flotation apparatus according to claim 3,
wherein an end section of the charge line (6) connected to the flotation chamber (2) is aligned tangentially with respect to the sidewall (8).

5. Flotation apparatus according to one of the preceding claims, wherein an inner chamber (38) having a cylindrical sidewall (39) and being open at top and bottom is arranged centrally in the flotation chamber with a radial clearance from the sidewall (39) of the flotation chamber (2) while leaving an annular space (40) free.

6. Flotation apparatus according to claim 5,
wherein a foam-collecting device (5a) arranged in an upper region of the inner chamber (38) is present.

7. Flotation apparatus according to claim 5 or 6,
wherein the charge line (6) leads into the annular space (40).

8. Flotation apparatus according to claim 5 or 6,
wherein the charge line (6) leads into the inner chamber (38).

9. Flotation apparatus according to one of claims 5 to 8,
wherein the inner chamber (38) is height-adjustable.

10. Flotation apparatus according to one of claims 5 to 9,
wherein a baffle (46) with adjustable baffle opening (47) is present at the lower end of the inner chamber (38).

11. Flotation apparatus according to one of the preceding claims, wherein the stirrer (3) is encompassed laterally by a deflector plate (51) which is in the form of a funnel opening toward the top and which covers a corner region (50) of the flotation chamber (38) formed by the lower end of the sidewall (8) and the base (9).

12. Flotation apparatus according to one of the preceding claims, wherein the foam-collecting device (5, 5a) is a collecting tank (16, 43) encompassing the flotation chamber (2) with a radial clearance.

13. Flotation apparatus according to claim 5 or a claim referred back to claim 5, wherein the foam-collecting device (5, 5a) is a collecting tank (16, 43) encompassing the inner chamber (38) with a radial clearance.

14. Flotation apparatus according to one of the preceding claims, wherein the first mixing device (M1) is an ejector (7).

15. Flotation method wherein a flotation apparatus (1) embodied according to one of claims 1 to 14 is used, which method is performed in two flotation stages inside a pulp-containing flotation chamber (2) of the flotation apparatus (1), wherein the dispersion of a gas in the pulp is accomplished with the aid of a first mixing device (M1) arranged inside a charge line (6) serving to feed pulp into the flotation chamber (2) in the first flotation stage and with the aid of a second mixing device (M2) comprising a stirrer (3) and a sparging device (4) associated therewith in the second flotation stage.

## Revendications

1. Appareil de flottation, avec une chambre de flottation (2) présentant une paroi latérale (8) et un fond (9), servant à accueillir une boue, un dispositif de collecte de mousse (5, 5a) agencé au niveau d'un secteur supérieur de la chambre de flottation pour un produit sous forme de mousse formé lors de la flottation, et une conduite d'approvisionnement (6) destiné à un approvisionnement continu en boue de la chambre de flottation, **caractérisé en ce qu'**une flottation en deux étapes peut être mise en oeuvre dans la chambre de flottation à l'aide de deux dispositifs de mélange opérant indépendamment l'un de l'autre, dans lequel la première étape de flottation comprend un premier dispositif de mélange et la deuxième étape de flottation comprend un deuxième dispositif de mélange (M2), le premier dispositif de mélange (M1) étant présent pour une dispersion d'un gaz dans la boue dans la conduite d'approvisionnement (6), laquelle débouche dans la chambre de flottation au niveau d'un emplacement (19) se trouvant au-dessus d'un agitateur et le deuxième dispositif de mélange (M2) est présent à l'intérieur de la chambre de flottation (2), comprenant l'agitateur (3) et un dispositif de gazage associé à l'agitateur (3).

2. Appareil de flottation selon la revendication 1, dans lequel sont présentes plusieurs conduites d'approvisionnement (6) équipées d'un premier dispositif de mélange (M1), qui sont agencées au niveau de la chambre de flottation avec un espacement mutuel dans la direction périphérique.

3. Appareil de flottation selon la revendication 1 ou 2, dans lequel la paroi latérale (8) de la chambre de flottation (2) présente une forme transversale circulaire.

4. Appareil de flottation selon la revendication 3, dans lequel une section d'extrémité, liée à la chambre de flottation (2), de la conduite d'approvisionnement (6) est orientée de manière tangentielle par rapport à la paroi latérale (8).

5. Appareil de flottation selon l'une quelconque des revendications précédentes, dans lequel une chambre intérieure (38) avec une paroi latérale cylindrique (39), laquelle chambre étant ouverte en haut et en bas et agencée en laissant libre un espace annulaire (40) avec un espacement radial par rapport à la paroi latérale (39) de la chambre de flottation (2), est agencée au centre de la chambre de flottation.

6. Appareil de flottation selon la revendication 5, dans lequel est présent un dispositif de collecte de mousse (5a) agencé au niveau d'un secteur supérieur de la chambre intérieure (38).

7. Appareil de flottation selon la revendication 5 ou 6, dans lequel la conduite d'approvisionnement (6) débouche dans l'espace annulaire (40).

8. Appareil de flottation selon la revendication 5 ou 6, dans lequel la conduite d'approvisionnement (6) débouche dans la chambre intérieure (38).

9. Appareil de flottation selon l'une quelconque des revendications 5 à 8, dans lequel la chambre intérieure (38) peut être réglée en hauteur.

10. Appareil de flottation selon l'une quelconque des revendications 5 à 9, dans lequel un diaphragme (46) avec une ouverture de diaphragme réglable (47) est présent au niveau de l'extrémité inférieure de la chambre intérieure (38).

11. Appareil de flottation selon l'une quelconque des revendications précédentes, dans lequel l'agitateur (3) est entouré latéralement par un déflecteur (51) sous la forme d'une trémie s'ouvrant vers le haut, qui recouvre un secteur de coin (50), formé par l'extrémité inférieure de la paroi latérale (8) et par le fond (9), de la chambre de flottation (38).

12. Appareil de flottation selon l'une quelconque des revendications précédentes, dans lequel le dispositif de collecte de mousse (5, 5a) est un récipient de collecte (16, 43) entourant la chambre de flottation (2) avec un espacement radial.

13. Appareil de flottation selon la revendication 5 ou selon une revendication dépendante de la revendication 5, dans lequel le dispositif de collecte de mousse (5, 5a) est un récipient de collecte (16, 43) entourant la chambre intérieure (38) avec un espacement radial.

14. Appareil de flottation selon l'une quelconque des revendications précédentes, dans lequel le premier dispositif de mélange (M1) est un éjecteur (7).

15. Procédé de flottation, dans lequel est utilisé un appareil de flottation (1) présentant une configuration selon l'une quelconque des revendications 1 à 14, qui est mis en oeuvre en deux étapes de flottation à l'intérieur d'une chambre de flottation (2), contenant une boue, de l'appareil de flottation (1), dans lequel la dispersion d'un gaz dans la boue a lieu dans la première étape de flottation à l'aide d'un premier dispositif de mélange (M1) agencé à l'intérieur d'une conduite d'approvisionnement (6) servant à acheminer de la boue dans la chambre de flottation (2) et dans lequel la deuxième étape de flottation a lieu à l'aide d'un deuxième dispositif de mélange (M2) comprenant un agitateur (3) et un dispositif de gazage (4) associé à celui-ci.
